# FASCICULE DE BREVET EUROPEEN

(11) **EP 1 660 236 B1**
(45) Date de publication et mention de la délivrance du brevet: **21.04.2010**
(21) Numéro de dépôt: 04767787.7
(22) Date de dépôt: 27.07.2004
(51) Int. Cl.: B05B 1/34

(54) **MACHINE DE FABRICATION D'UNE TETE DE PULVERISATION DE PRODUIT FLUIDE**
VORRICHTUNG ZUR FABRIKATION EINES SPRÜHKOPFES FÜR FLUIDPRODUKTE
APPARATUS FOR FABRICATING SPRAY HEADS FOR FLUID PRODUCTS

(30) Priorité: 04.08.2003 FR 0309628
(43) Date de publication de la demande: 31.05.2006
(73) Titulaire: Valois SAS, 27110 Le Neubourg (FR)
(72) Inventeur: HELIE, Arnaud, 27370 La Saussaye (FR); HEROUIN, Philippe, F-27400 Acquigny (FR)
(74) Mandataire: CAPRI
(86) Numéro de dépôt international: PCT/FR2004/002005
(87) Numéro de publication internationale: WO 2005/018820

(56) Documents cités:
- EP-A- 1 206 972
- FR-A- 1 257 003
- FR-A- 2 122 053
- FR-A1- 2 446 311
- FR-A1- 2 774 367
- US-A- 5 378 422

## Description

La présente invention concerne un procédé et une machine de fabrication d'une tête de pulvérisation de produit fluide.

Les têtes de distribution de produit fluide, notamment dans le domaine de la pharmacie, sont bien connues. Pour pouvoir obtenir une distribution finement pulvérisée sous forme de spray, la tête comporte généralement un profil de pulvérisation disposé juste en amont de l'orifice de pulvérisation. Les caractéristiques du spray, en particulier, la distribution de taille des gouttelettes et la reproductibilité de ces caractéristiques sont largement dépendantes de la forme dudit profil de pulvérisation. Il s'avère que dans la plupart des dispositifs de distribution de produit fluide, notamment de médicament, les performances sont peu constantes en raison des tolérances de fabrication lors du moulage de la tête. Ceci s'explique notamment par les très petites dimensions requises notamment pour l'orifice de pulvérisation, et qui implique d'utiliser des poinçons relativement fragiles. Sur les dispositifs existants, le profil de pulvérisation est moulé à l'intérieur de la tête au moyen d'une broche insérée dans une empreinte de tête et qui comporte sur sa face frontale, un profil complémentaire du profil de pulvérisation à réaliser dans la face d'extrémité du canal d'expulsion réalisé à l'intérieur de la tête. Le poinçon utilisé pour réaliser l'orifice de pulvérisation est généralement prévu dans le fond de l'empreinte de la tête. Ainsi, lors de l'injection, qui n'est jamais parfaitement concentrique, des contraintes importantes s'exercent sur ledit poinçon, qui, en raison de ses faibles dimensions, est amené à se déplacer par rapport à la broche définissant le profil. Ceci engendre une excentration de l'axe central de l'orifice de pulvérisation par rapport à l'axe central de la chambre de pulvérisation. Cette excentration peut être assez importante et surtout être très variable d'une tête à l'autre. Ceci empêche d'obtenir des caractéristiques de spray constantes. Les documents FR-2 774 367, FR-2446311 et US-5 378 422 décrivent des dispositifs de l'art antérieur.

La présente invention a pour but de fournir un procédé et une machine de fabrication d'une tête de pulvérisation de produit fluide qui ne reproduit pas les inconvénients susmentionnés.

Plus particulièrement, la présente invention a pour but de fournir un procédé et une machine de fabrication d'une tête de pulvérisation de produit fluide, ladite tête ayant des performances et des caractéristiques de pulvérisation du produit constantes et reproductibles pour toutes les têtes issues d'un même moule.

La présente invention a également pour but de fournir un procédé et une machine de fabrication d'une tête de pulvérisation de produit fluide qui soit simple et peu coûteuse à fabriquer et à assembler.

La présente invention a donc pour objet un procédé et une machine de fabrication d'une tête de pulvérisation de produit fluide selon les revendications 1 et 7. Des modes de réalisation avantageux sont exposés dans les revendications dépendantes.

D'autres caractéristiques et avantages de la présente invention apparaîtront plus clairement au cours de la description détaillée suivante d'un mode de réalisation avantageux de celle-ci, faite en référence aux dessins joints, donnés à titre d'exemples non limitatifs, et sur lesquels :
la figure 1 est une vue schématique en coupe horizontale à travers le profil de pulvérisation d'une tête de distribution selon la présente invention ;
la figure 2 est une vue schématique de côté d'une broche d'une machine de fabrication selon un mode de réalisation de la présente invention ;
la figure 3 est une vue en coupe transversale à travers la broche de la figure 2 ;
la figure 4 est une vue agrandie du détail A de la figure 3 ;
la figure 5 est une vue schématique en perspective du détail A représentée sur la figure 4.

La présente invention s'applique à tous types de tête de pulvérisation de produit fluide. La présente description sera toutefois réalisée en référence à une tête allongée, par exemple une tête de distribution nasale, comportant un orifice de pulvérisation dirigé dans l'axe de la tête. Bien entendu, la présente invention pourrait s'appliquer à tous types de tête et notamment les têtes dans lesquelles le spray est distribué transversalement.

Selon l'invention, la tête de pulvérisation de produit fluide comporte un canal d'expulsion (non représenté) qui est pourvu d'un orifice de pulvérisation 1 et d'un profil de pulvérisation 10 qui est disposé en amont dudit orifice de pulvérisation 1. Le profil de pulvérisation 10 est réalisé dans la paroi de fond du canal d'expulsion et comporte de manière connue, des canaux de pulvérisation non radiaux 11 menant dans une chambre de pulvérisation centrale 12 disposée directement en amont dudit orifice de pulvérisation 1. Ces canaux peuvent être au nombre de trois, comme représenté sur la figure 1, mais une autre configuration est envisageable. Un insert est généralement prévu dans ledit canal d'expulsion pour limiter le volume mort et former le fond dudit profil de pulvérisation 10. Cet insert est avantageusement de forme simple et allongée, tel qu'une tige, et est introduit par l'intérieur de la tête, formant ainsi un gicleur interne. Ceci évite tout risque d'expulsion du gicleur pendant l'actionnement du dispositif. De préférence, le profil de pulvérisation est réalisé dans le fond de la tête de sorte que la tête n'est formée que de deux pièces, une pièce externe formant la tête et une pièce interne formant l'insert. Ainsi, le produit s'écoulant dans le canal d'expulsion autour dudit insert parvient, au niveau de la face frontale de celui-ci, dans les canaux non radiaux 11 de sorte qu'il entre dans la chambre de pulvérisation 12 en tourbillonnant avant d'être expulsé à travers l'orifice de pulvérisation 1 sous forme de spray.

La présente invention est caractérisée par le fait que l'axe central X de l'orifice de pulvérisation 1 est le plus possible identique à l'axe central Y de la chambre de pulvérisation 12. Plus précisément, ces deux axes X et Y sont excentrés d'une distance qui est inférieure à 0,12 mm, de préférence inférieure à 0,08 mm. Un mode de réalisation particulièrement avantageux concerne une tête de distribution dans laquelle la chambre de pulvérisation 12 à un diamètre d'environ 1 mm et l'orifice de pulvérisation 1 à un diamètre d'environ 0,3 mm. Il s'est avéré que plus les axes X et Y sont excentrés moins les performances du spray sont bonnes. Par ailleurs, la constance des caractéristiques et des performances du spray est affectée lorsque l'excentration des axes varie d'une tête à l'autre. Or, avec les procédés standards, dans lesquels le poinçon formant l'orifice de pulvérisation 1 est solidaire de l'empreinte de tête et non de la broche, comme cela sera expliqué ci-après, les têtes issues d'une même empreinte de moule présentent des écarts importants en ce qui concerne l'excentration des axes X et Y.

Au contraire, la présente invention prévoit avantageusement que des têtes de pulvérisation issues d'une même empreinte de moule présente un écart type, en ce qui concerne l'excentration de l'axe central X de l'orifice de pulvérisation 1 par rapport à l'axe central Y de la chambre de pulvérisation 12, inférieure à 0,03 mm, avantageusement inférieure à 0,02 mm, et de préférence inférieure à 0,01 mm. Ces valeurs d'excentration relativement faibles, ainsi que cet écart type très inférieur à ce qui existe à ce jour sont obtenus avec un procédé et une machine de fabrication telle qu'elle sera décrite ci-après, dans laquelle le poinçon définissant l'orifice de pulvérisation 1 est formé solidaire de la broche disposée à l'intérieur de l'empreinte de tête pour définir le profil de pulvérisation.

Le graphique ci-après illustre en millimètre ces excentrations entre les axes X et Y, en représentant les valeurs correspondantes pour 30 têtes réalisées respectivement dans la même empreinte de moule. On constate qu'avec les procédés standards, non seulement les valeurs d'excentration sont supérieures mais en plus l'écart type est très important ce qui affecte la constance des caractéristiques du spray. Au contraire, la présente invention garantit des valeurs stables et constantes.

Le tableau ci-après compare le procédé de l'invention avec le procédé standard au niveau du test DSD (Dropplet Size Distribution - distribution de taille de gouttelette).

| **Données** | **Procédé de l'invention** | **Procédé standard** |
|---|---|---|
| | | |
| **Moyenne D10** | 24 | 25 |
| **Ecartype D10** | 3 | 7 |
| | | |
| **Moyenne D50** | 57 | 60 |
| **Ecartype D50** | 11 | 21 |
| | | |
| **Moyenne D75** | 103 | 102 |
| **Ecartype D75** | 17 | 24 |

### Echantillonage : 80 poussoirs par procédé.

Les données de ce tableau s'interprètent de la manière suivante. La moyenne D10 signifie que 10% des gouttelettes ont une taille inférieure à 24 µm avec le procédé de l'invention et inférieur à 25 µm avec le procédé standard. On constate que l'écartype D10 avec le procédé de l'invention est très nettement inférieur à celui avec le procédé standard. Cette conclusion se vérifie également avec les moyennes D50 et D75, ce qui démontre que la présente invention permet d'obtenir un spray plus homogène, plus constant et donc ayant des caractéristiques et des performances améliorées par rapport au procédé de fabrication standard.

En se référant plus particulièrement aux figures 2 à 5, il est représenté une partie d'une machine de fabrication d'une tête selon la présente invention. La figure 2 représente plus particulièrement la broche 100 venant se placer à l'intérieur de l'empreinte de tête (non représentée), et qui définit le canal central d'expulsion, ainsi que l'extrémité du profil de pulvérisation au niveau de sa face frontale. Pour ce faire, la broche 100 comporte sur sa face frontale un profil 110 qui est complémentaire du profil de pulvérisation 10 de la tête de distribution. Ce profil 110 peut comporter des projections formant les canaux non radiaux 11 et la chambre de pulvérisation 12, comme plus précisément visible sur la figure 5. Selon l'invention, la broche 100 incorpore en outre le poinçon 120 pour former l'orifice de distribution 1. Cette mise en oeuvre permet de garantir une constance au niveau de l'excentration entre l'axe X de l'orifice de pulvérisation et l'axe Y de la chambre de pulvérisation. Les dimensions du poinçon 120 étant très faibles (par exemple 0,3 mm) ce poinçon se casse assez fréquement pendant le moulage. Pour éviter d'avoir à changer toute la broche 100, il est avantageux de réaliser le poinçon solidaire d'une tige 130 amovible s'étendant à l'intérieur de la broche, et pouvant être remplacé sans avoir à changer toute la broche. Cette mise en oeuvre permet de faciliter l'insertion et surtout l'extraction du poinçon à partir de la broche lorsqu'il est nécessaire de le remplacer. Avantageusement, la tige 130 s'étend sur une grande partie de la longueur de ladite broche 100 pour permettre son extraction par simple poussée au niveau de son fond, éventuellement par l'intermédiaire d'une ouverture latérale.

La présente invention permet donc d'améliorer les têtes de distribution de produit fluide en améliorant les caractéristiques et les performances du spray qu'elle délivre, ainsi que la constance de ces caractéristiques.

Bien que la présente invention a été décrite en référence à un mode de réalisation particulier de celle-ci, il est clair qu'elle n'est pas limitée par ce mode de réalisation. Au contraire, un homme du métier peut y apporter toutes modifications utiles sans sortir du cadre de la présente invention tel que défini par les revendications annexées.

## Revendications

1. Procédé de fabrication d'une tête de pulvérisation de produit fluide, comportant un canal d'expulsion pourvu d'un orifice de pulvérisation (1) et d'un profil de pulvérisation (10) réalisés dans la paroi de fond dudit canal d'expulsion, ledit profil de pulvérisation (10) comportant des canaux de pulvérisation non radiaux (11) débouchant dans une chambre de pulvérisation centrale (12) disposée directement en amont dudit orifice de pulvérisation (1), **caractérisé en ce qu'**il comprend les étapes suivantes :
- fournir une empreinte de moulage de ladite tête,
- fournir une broche (100) incorporant sur sa face frontale un profil (110) complémentaire du profil de pulvérisation (10) de la tête, ladite broche (100) comportant un poinçon (120) pour former l'orifice de distribution (1), ledit poinçon étant amovible de ladite broche,
- placer ladite broche (100) dans ladite empreinte de moulage, et
- mouler ladite tête, de telle sorte que l'axe central (X) dudit orifice de pulvérisation (1) est excentré par rapport à l'axe central (Y) de la chambre de pulvérisation (12) d'une distance inférieure à 0,12 mm, de préférence inférieure à 0,08 mm.

2. Procédé selon la revendication 1, dans laquelle ladite chambre de pulvérisation (12) a un diamètre de 1 mm.

3. Procédé selon la revendication 1 ou 2, dans laquelle ledit orifice de pulvérisation (1) a un diamètre de 0,3 mm.

4. Procédé selon l'une quelconque des revendications précédentes dans lequel ledit poinçon (120) est solidaire d'une tige (130) s'étendant à l'intérieur de ladite broche (120).

5. Procédé selon l'une quelconque des revendications précédentes dans lequel ladite broche (100) incorpore sur sa face frontale des projections formant lesdits canaux non radiaux (11) et la chambre de pulvérisation (12).

6. Procédé selon l'une quelconque des revendications précédentes, comportant de mouler une pluralité de tête à partir d'une même empreinte de moule, l'écart type des excentrations de l'axe central (X) de l'orifice de pulvérisation (1) par rapport à l'axe central (Y) de la chambre de pulvérisation (12) pour toutes les têtes de pulvérisation issues d'une même empreinte de moule étant inférieur à 0,03 mm, avantageusement inférieur à 0,01 mm.

7. Machine de fabrication d'une tête de pulvérisation de produit fluide, comportant un canal d'expulsion pourvu d'un orifice de pulvérisation (1) et d'un profil de pulvérisation (10) réalisés dans la paroi de fond dudit canal d'expulsion, ledit profil de pulvérisation (10) comportant des canaux de pulvérisation non radiaux (11) débouchant dans une chambre de pulvérisation centrale (12) disposée directement en amont dudit orifice de pulvérisation (1), ledit orifice de pulvérisation (1) et ladite chambre de pulvérisation (12) étant réalisés dans la même pièce monobloc formant ladite tête de pulvérisation, l'axe central (X) dudit orifice de pulvérisation (1) étant excentré par rapport à l'axe central (Y) de la chambre de pulvérisation (12) d'une distance inférieure à 0,12 mm, de préférence inférieure à 0,08 mm, ladite machine comportant au moins un moule pourvu d'au moins une empreinte de moulage de ladite tête, ladite machine comporte une broche (100) pour chaque empreinte de moulage, ladite broche (100) incorporant sur sa face frontale un profil (110) complémentaire du profil de pulvérisation (10) de la tête, ledit profil complémentaire (110) étant formé de projections formant les canaux non radiaux (11) et la chambre de pulvérisation (12), ladite broche (100) incorporant en outre un poinçon (120) pour former l'orifice de distribution (1), **caractérisé en ce que** ledit poinçon (120) est amovible de ladite broche (100), permettant de remplacer ledit poinçon (120) sans changer la broche (100).

8. Machine selon la revendication 7, dans laquelle ledit poinçon (120) est solidaire d'une tige (130) s'étendant longitudinalement à l'intérieur de la broche (100) sur une partie substantielle de sa longueur.

9. Machine selon la revendication 7 ou 8, dans laquelle ladite chambre de pulvérisation (12) a un diamètre de 1 mm.

10. Machine selon la revendication 7, 8 ou 9, dans laquelle ledit orifice de pulvérisation (1) a un diamètre de 0,3 mm.

11. Machine selon l'une quelconque des revendications 7 à 10, dans laquelle l'écart type des excentrations de l'axe central (X) de l'orifice de pulvérisation (1) par rapport à l'axe central (Y) de la chambre de pulvérisation (12) pour toutes les têtes de pulvérisation issues d'une même empreinte de moule étant inférieur à 0,03 mm, avantageusement inférieur à 0,01 mm.

## Claims

1. A process for manufacturing a fluid spray head comprising an expulsion channel provided with a spray orifice (1) and a spray profile (10) formed in an end wall of said expulsion channel, said spray profile (10) comprising non-radial spray channels (11) opening out to a central spray chamber (12) disposed directly upstream from said spray orifice (1), the process being **characterized in that** it comprises the following steps:
- providing a mold cavity of said spray head,
- providing a pin (100) incorporating on its front face a profile (110) that is complementary to the spray profile (10) of the spray head, said pin (100) comprising a punch (120) for forming the spray orifice (1), said punch being removable from said pin,
- placing said pin (100) in said mold cavity, and
- molding said spray head such that the central axis (X) of said spray orifice (1) is offset from the central axis (Y) of the spray chamber (12) by a distance that is less than 0.12 mm, and preferably less than 0.08 mm.

2. A process according to claim 1, in which said spray chamber (12) has a diameter of 1 mm.

3. A process according to claim 1 or claim 2, in which said spray orifice (1) has a diameter of 0.3 mm.

4. A process according to any one of the preceding claims, in which said punch (120) is secured to a stem (130) that extends inside said pin (100).

5. A process according to any one of the preceding claims, in which said pin (100) comprises on its front face projections forming said non-radial channels (11) and the spray chamber (12).

6. A process according to any one of the preceding claims, comprising to mold a plurality of spray heads from a same mold cavity, the standard deviation of the offset of the central axis (X) of the spray orifice (1) relative to the central axis (Y) of the spray chamber (12) for all of the spray heads coming from a common mold cavity being less than 0.03 mm, and advantageously less than 0.01 mm.

7. A machine for manufacturing a fluid spray head comprising an expulsion channel provided with a spray orifice (1) and a spray profile (10) formed in an end wall of said expulsion channel, said spray profile (10) comprising non-radial spray channels (11) opening out to a central spray chamber (12) disposed directly upstream from said spray orifice (1), said spray orifice (1) and said spray chamber (12) being part of the same integral element forming the spray head, the central axis (X) of said spray orifice (1) being offset from the central axis (Y) of the spray chamber (12) by a distance that is less than 0.12 mm, and preferably less than 0.08 mm, said machine including at least one mold provided with at least one mold cavity of said head, said machine including a core pin (100) for each mold cavity, the front face of said pin (100) incorporating a profile (110) that is complementary to the spray profile (10) of the head, said complementary profile (110) being made up of projections forming non-radial channels (11) and the spray chamber (12), said pin (100) further incorporating a punch (120) so as to form the dispenser orifice (1), **characterized in that** said punch (120) is removable from said pin (100), making it possible to replace said punch (120) without having to change the pin (100).

8. A machine according to claim 7, in which said punch (120) is secured to a stem (130) that extends longitudinally inside the pin (100) over a substantial fraction of its length.

9. A machine according to claim 7 or claim 8, in which said spray chamber (12) has a diameter of 1 mm.

10. A machine according to claim 7, claim 8 or claim 9, in which said spray orifice (1) has a diameter of 0.3 mm.

11. A machine according to any one of claims 7 to 10, in which the standard deviation of the offset of the central axis (X) of the spray orifice (1) relative to the central axis (Y) of the spray chamber (12) for all of the spray heads coming from a common mold cavity is less than 0.03 mm, and advantageously less than 0.01 mm.

## Patentansprüche

1. Verfahren zur Herstellung eines Fluidprodukt-Zerstäubungskopfs, aufweisend einen Ausstoßkanal, der mit einer Zerstäubungsöffnung (1) und einem Zerstäubungsprofil (10) versehen ist, die in der Bodenwand des Ausstoßkanals ausgebildet sind, wobei das Zerstäubungsprofil (10) nichtradiale Zerstäubungskanäle (11) aufweist, die in eine zentrale Zerstäubungskammer (12) ausmünden, die direkt stromaufwärts von der Zerstäubungsöffnung (1) angeordnet ist, **dadurch gekennzeichnet, dass** das Verfahren folgende Schritte aufweist:
- Bereitstellen einer Abdruckvertiefung für den Kopf,
- Bereitstellen eines Dorns (100), der auf seiner Stirnseite ein Profil (110) komplementär zum Zerstäubungsprofil (10) des Kopfes enthält, wobei der Dorn (100) einen Stichel (120) zur Ausbildung der Abgabeöffnung (1) aufweist, wobei der Stichel von dem Dorn abnehmbar ist,
- Anordnen des Dorns (100) in der Abdruckvertiefung, und
- Formen des Kopfs derart, dass die Mittenachse (X) der Zerstäubungsöffnung (1) in Bezug auf die Mittenachse (Y) der Zerstäubungskammer (12) um eine Distanz kleiner als 0,12 mm, bevorzugt kleiner als 0,08 mm exzentrisch versetzt ist.

2. Verfahren nach Anspruch 1, wobei die Zerstäubungskammer (12) einen Durchmesser von 1 mm aufweist.

3. Verfahren nach Anspruch 1 oder 2, wobei die Zerstäubungsöffnung (1) einen Durchmesser von 0,3 mm aufweist.

4. Verfahren nach einem der vorangehenden Ansprüche, wobei der Stichel (120) mit einer Stange (130) fest verbunden ist, die sich im Innern des Dorns (120) erstreckt.

5. Verfahren nach einem der vorangehenden Ansprüche, wobei der Dorn (100) auf seiner Stirnseite Vorsprünge enthält, welche die nicht radialen Kanäle (11) der Zerstäubungskammer (12) bilden.

6. Verfahren nach einem der vorangehenden Ansprüche, aufweisend das Formen mehrerer Köpfe ausgehend von derselben Abdruckvertiefung, wobei die exzentrische Distanz der Mittenachse (X) der Zerstäubungsöffnung (1) in Bezug auf die Mittenachse (Y) der Zerstäubungskammer (12) für sämtliche von derselben Abdruckvertiefung stammende Zerstäubungsköpfe kleiner als 0,03 mm, bevorzugt kleiner als 0,01 mm ist.

7. Maschine zur Herstellung eines Fluidprodukt-Zerstäubungskopfs, aufweisend einen Ausstoßkanal, der mit einer Zerstäubungsöffnung (1) und einem Zerstäubungsprofil (10) versehen ist, die in der Bodenwand des Ausstoßkanals ausgebildet sind, wobei das Zerstäubungsprofil (10) nichtradiale Zerstäubungskanäle (11) aufweist, die in eine zentrale Zerstäubungskammer (12) ausmünden, die direkt stromaufwärts von der Zerstäubungsöffnung (1) angeordnet ist, wobei die Zerstäubungsöffnung (1) und die Zerstäubungskammer (12) im selben einstückigen Teil gebildet sind, das den Zerstäubungskopf bildet, wobei die Mittenachse (X) der Zerstäubungsöffnung (1) in Bezug auf die Mittenachse (Y) der Zerstäubungskammer (12) um eine Distanz kleiner als 0,12 mm, bevorzugt kleiner als 0,08 mm exzentrisch versetzt ist, wobei die Maschine zumindest eine Vertiefung aufweist, die mit zumindest einer Abdruckvertiefung für den Kopf versehen ist, wobei die Maschine einen Dorn (100) für jede Abdruckvertiefung aufweist, wobei der Dorn (100) auf seiner Stirnseite ein Profil (110) aufweist, das komplementär zu dem Zerstäubungsprofil des Kopfs ist, wobei das komplementäre Profil (10) mit Vorsprüngen gebildet ist, die nicht radiale Kanäle (11) der Zerstäubungskammer (12) bilden, wobei der Dorn (100) außerdem einen Stichel (120) zur Ausbildung der Abgabeöffnung (1) aufweist, **dadurch gekennzeichnet, dass** der Stichel (120) von dem Dorn (100) abnehmbar ist, wodurch der Stichel (120) abnehmbar ist, ohne den Dorn (100) zu ändern.

8. Maschine nach Anspruch 7, wobei der Stichel (120) fest mit einer Stange (130) verbunden ist, die sich im Innern des Dorns (100) über einen wesentlichen Teil seiner Länge in Längsrichtung erstreckt.

9. Maschine nach Anspruch 7 oder 8, wobei die Zerstäubungskammer (12) einen Durchmesser von 1 mm aufweist.

10. Maschine nach Anspruch 7, 8 oder 9, wobei die Zerstäubungsöffnung (1) einen Durchmesser von 0,3 mm aufweist.

11. Maschine nach einem der Ansprüche 7 bis 10, wobei der exzentrische Abstand der Mittenachse (X) der Zerstäubungsöffnung
(1) in Bezug auf die Mittenachse (Y) der Zerstäubungskammer (12) für sämtliche von derselben Abdruckvertiefung stammende Zerstäubungsköpfe kleiner als 0,03 mm, bevorzugt kleiner als 0,01 mm ist.
